# EUROPÄISCHE PATENTSCHRIFT

(11) **EP 0 467 020 B1**
(45) Veröffentlichungstag und Bekanntmachung des Hinweises auf die Patenterteilung: **18.11.1993**
(21) Anmeldenummer: 91106027.5
(22) Anmeldetag: 15.04.1991
(51) Int. Cl.: B65B 51/04

(54) **Druckbegrenzungsvorrichtung für ein Werkzeug mit Stempel und Matrize**
Device for limiting the pressure of a tool with a punch and a die
Dispositif de limitation de pression pour un outil avec poinçon et matrice

(30) Priorität: 16.07.1990 CH 2362/90
(43) Veröffentlichungstag der Anmeldung: 22.01.1992
(73) Patentinhaber: Wälchli, Hans, Dr., CH-8113 Boppelsen (CH)
(72) Erfinder: Wälchli, Hans, Dr., CH-8113 Boppelsen (CH)
(74) Vertreter: Blum, Rudolf Emil Ernst

(56) Entgegenhaltungen:
- DE-A- 1 511 725
- US-A- 3 383 754
- US-A- 3 913 628

## Beschreibung

Die vorliegende Erfindung betrifft eine Druckbegrenzungsvorrichtung für ein Werkzeug mit Stempel und Matrize.

Bei Vorrichtungen zum Abbinden von Würsten werden sogenannte Clips verwendet, die mittels Stempel und Matrize so verformt werden, dass das Wurstende verschlossen ist. Stempel und Matrize einer solchen Vorrichtung sind z.B. in der DE-A-38 40 522 gezeigt. Die US-A-3,913,628 zeigt eine Verschliesseinrichtung insbesondere für Clips an Lebensmittelverpackungen. Bedingt durch die Vielzahl von Würsten werden unterschiedliche Clips verwendet, die sich sowohl in der Art und in der Grösse unterscheiden. Dadurch müssen an den Abbindemaschinen die Stempel und Matrize gewechselt werden, wobei oftmals auch der Arbeitshub zwischen Stempel und Matrize geändert werden muss. Hierbei kommt es zu Fehlmanipulationen, was insbesondere bei der Umstellung von kleinem auf grösseren Arbeitshub zur Zerstörung an der Abbindemaschine führen kann.

Ziel der Erfindung ist eine Vorrichtung zu schaffen, welche den Nachteil nicht aufweist und mit der das Werkzeug geschont wird.

Dieses Ziel wird erfindungsgemäss mit den kennzeichnenden Merkmalen des Anspruchs 1 erreicht. Der mit der Erfindung erzielbare Vorteil besteht darin, dass das Werkzeug vollumfänglich und selbständig gegen überhohen Schliessdruck gesichert ist.

Vorteilhafte Ausführungsformen der Erfindung ergeben sich aus den abhängigen Ansprüchen.

Nachfolgend wird die Erfindung anhand der beiliegenden Zeichnungen erläutert.

Es zeigen:
Figur 1 einen Schnitt durch ein Ausführungsbeispiel einer erfindungsgemässen Vorrichtung, und
Figur 2 die Einzelheit "A" in Figur 1 im grösseren Massstab.

Die in Figur 1 gezeigte Vorrichtung ist in einem Werkzeughalter 1 einer Maschine zum Abbinden von Würsten montiert.

Die hier in Rede stehende Vorrichtung besteht im wesentlichen aus einem zylindrischen Tauchkolben 2 und einem Druckspeicher 3.

Der Tauchkolben 2 ist in einer Ausnehmung montiert, die so bemessen ist, dass zwischen dem Kolbenboden und dem Boden der Ausnehmung eine Kammer 4 vorhanden ist. Der Tauchkolben 2 ist durch eine Abschlussplatte 12 in der Ausnehmung gehalten und mit einem Dichtungsring 6 versehen, der die Kammer 4 nach aussen abdichtet.

Der Tauchkolben 2 hat ferner einen zylindrischen Ansatz 7, der vom Kolbenboden absteht und durch eine Bohrung im Werkzeughalter ragt. Am freien Ende hat der Ansatz einen Gewindeabschnitt, auf dem eine Ringmutter 9 geschraubt ist, um das Volumen der Kammer 4 einzustellen. Um die Einstellung zu erleichtern, ist am Ansatz 7 ein Zeiger 9 montiert. Zur Einstellung ist am Werkzeugträger 1 eine Skala 10 eingraviert.

Der Tauchkolben 2 hat einen zweiten zylindrischen Ansatz 11, der von der anderen Stirnseite absteht und durch die Abschlussplatte 12 ragt, die den Tauchkolben 2 in der Ausnehmung hält. Am zweiten Ansatz 11 ist ein Stempel 13 montiert.

Der Druckspeicher 3 hat ein zylinderförmiges Gehäuse, bestehend aus einem Unterteil 15, der einseitig offen ist und in der anderen Stirnwand eine Bohrung 16 hat (Figur 2) und einer Abschlusskappe 17, die am offenen Ende des Unterteils 15 aufschraubbar ist. Im Gehäuse ist ein Speicherkolben 18 axial verschiebbar angeordnet, der den Raum im Gehäuse in einen Flüssigkeitsraum 19 und einen Gasraum 20 unterteilt. Im Flüssigkeitsraum 19 ist ein Ventilkolben 21 verschiebbar angeordnet, um die Oeffnung 16 im Unterteil 15 zu öffnen bzw. zu schliessen.

Im Flüssigkeitsraum 19 ist eine Feder 22 angeordnet, um den Ventilkolben 21 gegen die Oeffnung 16 zu drücken, während im Gasraum 20 eine weitere Feder 23 angeordnet ist, um den Speicherkolben 18 gegen den Flüssigkeitsraum 19 vorzuspannen. Der Druckspeicher ist ferner mit einem Vorhubventil 24 versehen.

Der Druckspeicher 3 ist in eine Ausnehmung im Werkzeughalter 1 so montiert, dass die Oeffnung 16 im Unterteil 15 mit einer Bohrung 26 fluchtet, die in die Kammer 4 mündet.

Wie insbesondere Figur 2 zeigt, hat die Oeffnung 16 im Gehäuseunterteil 15 eine Sitzfläche, die mit einer ersten Sitzfläche an einem rohrförmigen Ansatz 25 am Ventilkolben 21 zusammenwirkt, um die Oeffnung 16 am Druckspeicher zu öffnen bzw. zu schliessen. Der Ansatz 25 am Ventilkolben 21 hat ferner eine zweite Sitzfläche, die mit dem Vorhubventilkörper 24 zusammenwirkt.

Wie eingangs erwähnt, muss der Arbeitshub des Werkzeuges an die Cliphöhe angepasst werden. Die nachfolgende Beschreibung der Funktion der Vorrichtung geht nun davon aus, dass die Anpassung nicht vorgenommen worden ist und das Werkzeug einen kleinen Arbeitshub ausführt, obwohl ein grösserer Arbeitshub erforderlich ist.

Wird nach Inbetriebsetzung der Maschine das Werkzeug geschlossen, so werden der Stempel und die Matrize vor Ende des Arbeitshubes aufeinandergepresst. Der dabei auftretende Druck wird auf die in der Kammer 4 vorhandene Flüssigkeit übertragen, pflanzt sich durch die Bohrung 26 fort und wirkt auf den Ventilkolben 21 und den daran anliegenden Ventilkörper 24 des Vorhubventils. Durch die Auslegung des Querschnittes des Ventilkörpers 25 des Ventilkolbens 21 unter Einbezug des Ventilkörpers des Vorhubventils 24 mit Bezug auf den Querschnitt des Tauchkolbens 2 kann ein Solldruckwert für den Tauchkolben 2 bestimmt bestimmt werden. Uebersteigt der Istwert in der Kammer 4 diesen Sollwert, wird der Ventilkolben 21 verschoben, und folglich die Kammer 4 über die Bohrung 26 entlastet. Dadurch wird der Tauchkolben 2 verschoben, wodurch der Arbeitshub des Werkzeuges im Sinne einer Verlängerung verstellt wird. Gleichzeitig damit kann die Maschine abgeschaltet und ein akustisches oder visuelles Signal abgegeben werden.

Um die danach erforderliche Arbeitsverstellung durchzuführen, wird das Vorhubventil betätigt. Dadurch kann der Tauchkolben 2 drucklos verstellt werden. Durch den Druckspeicher 3 wird anschliessend die Flüssigkeit wieder zurückgespeist.

## Patentansprüche

1. Vorrichtung zur Begrenzung des Schliessdrukkes eines Werkzeuges mit Stempel und Matrize, gekennzeichnet durch einen Tauchkolben (2), der mit dem Stempel (13) verbunden und in einer mit Flüssigkeit gefüllten Kammer (4) angeordnet ist, und durch einen mit der Kammer (4) in Wirkverbindung stehenden Druckspeicher (3), der auf einen einen Soll-Schliessdruck entsprechenden Druckwert in der Kammer (4) anspricht, um den Hub zwischen Stempel (13) und Matrize zu verlängern.

2. Vorrichtung nach Anspruch 1,
dadurch gekennzeichnet, das der Druckspeicher (3) ein Kolbenspeicher ist.

3. Vorrichtung nach einem der Ansprüche 1 oder 2,
dadurch gekennzeichnet, dass der Druckspeicher (3) mit einem Vorhubventil (24) versehen ist, um den Tauchkolben (2) drucklos einzustellen.

4. Vorrichtung nach Anspruch 3,
dadurch gekennzeichnet, dass das Vorhubventil (24) einlasseitig in die Kammer (4) mündet.

5. Vorrichtung nach einem der Ansprüche 1 bis 4,
dadurch gekennzeichnet, dass der Druckspeicher (3) ein zylindrisches Gehäuse mit einem Unterteil (15),.der an einem Ende eine in die Kammer (4) mündende Oeffnung (16) hat, und mit einer Abschlusskappe (17), um den Unterteil (15 am anderen Ende zu verschliessen,einen Speicherkolben (18), der im Gehäuseunterteil (15) verschiebbar angeordnet ist und den Hohlraum im Gehäuse in einen Flüssigkeitsraum (19) und einen Gasraum (20) unterteilt, und einen Ventilkolben (21) aufweist, der im Flüssigkeitsraum (19) verschiebbar angeordnet ist, um die Oeffnung (16) im Gehäuse zu öffnen bzw. zu schliessen.

6. Vorrichtung nach Anspruch 5,
dadurch gekennzeichnet, dass der Ventilkolben (21) einen rohrförmigen Ansatz (25) aufweist, der eine aussenliegende Sitzfläche hat, die mit einer Sitzfläche in der Oeffnung (16) zusammenwirkt, um den Flüssigkeitsraum (19) des Druckspeichers (3) gegen die Kammer (4) abzuschliessen, und der eine innennliegende Sitzfläche hat, die mit einer Sitzfläche am Ventilkörper des Vorhubventils (24) zusammenwirkt, um den Tauchkolben (2) drucklos einzustellen.

7. Vorrichtung nach Anspruch 6,
dadurch gekennzeichnet, dass eine Feder (22) vorgesehen ist, um den Ventilkolben (21) gegen die Sitzfläche in der Oeffnung (16) des Druckspeichers (3) zu drücken.

8. Vorrichtung nach einem der Ansprüche 5 bis 7,
dadurch gekennzeichnet, dass eine Feder (23) vorgesehen ist, um den Speicherkolben (18) gegen den Flüssigkeitsraum (19) vorzuspannen.

9. Vorrichtung nach einem der Ansprüche 1 bis 8,
dadurch gekennzeichnet, dass der Tauchkolben (2) in einem Werkzeughalter (1) angeordnet ist und mit einem Zeiger (9) versehen ist und dass der Werkzeughalter (1) mit einer Anzeigeskala (10) versehen ist, um den Tauchkolben (2) innerhalb der Kammer (4) einzustellen.

## Claims

1. Device for limiting the closing pressure of a tool with a punch and a die, characterized by a plunger piston (2) connected to said punch (13) and arranged in a liquid filled chamber (4), and by an accumulator (3) connected to said chamber (4) which responds to a pressure value in said chamber (4) corresponding to a nominal closing pressure, for extending the travel between punch (13) and die.

2. Device according to claim 1, characterized in that said accumulator (3) is a piston-type pressure accumulator.

3. Device according to one of claims 1 or 2, characterized in that said accumulator (3) is provided with a relief valve (24) for pressureless adjustment of said plunger piston (2).

4. Device according to claim 3, characterized in that the inlet of said relief valve (24) opens to said chamber (4).

5. Device according to one of claims 1 to 4, characterized in that said accumulator (3) is provided with a cylindrical housing with a lower part (15) having an opening (16) to said chamber (4) at one end thereof, and with an end cap (17) for closing said lower part (15) at its other end, an accumulator piston (18) slidably arranged in said lower part (15) and dividing the hollow space within said housing into a liquid containing space (19) and a gas containing space (20), and a valve piston (21) which is slidably arranged in said liquid containing space (19), for opening or closing, respectively, of said opening (16) of said housing.

6. Device according to claim 5, characterized in that said valve piston (21) comprises a tube-like flange (25) having an outer seat working together with a seat of the opening (16) for closing said liquid containing space (19) of the accumulator (3) against said chamber (4), and an inner seat working together with a seat on the valve body of said relief valve (24) for pressure-less adjustment of said plunger piston (2).

7. Device according to claim 6, characterized by a spring (22) for pushing said valve piston (21) against the seat in said opening (16) of said accumulator (3).

8. Device according to one of claims 5 to 7, characterized in that a spring (23) is provided for biasing said accumulator piston (18) against the liquid containing space (19).

9. Device according to one of claims 1 to 8, characterized in that said plunger piston (2) is arranged in a tool holder (1) and provided with an indicator (9), and that said tool holder (1) is provided with an indicator scale (10) for adjusting said plunger piston (2) within said chamber (4).

## Revendications

1. Dispositif pour la limitation de la pression de fermeture d'un outil avec poinçon et matrice, caractérisé par un piston plongeur (2) connecté au poinçon (13) et aménagé dans une chambre (4) remplie d'un liquide, et par un accumulateur de pression (3) accouplé à la chambre (4) et répondant à une valeur de la pression dans la chambre (4) qui correspond à une pression de fermeture nominale, pour prolonger la course entre le poinçon (13) et la matrice.

2. Dispositif selon la revendication 1, caractérisé en ce que l'accumulateur de pression (3) est un accumulateur à piston.

3. Dispositif selon une des revendications 1 ou 2, caractérisé en ce que l'accumulateur de pression (3) est muni d'une soupape de neutralisation (24) pour ajuster sans pression le piston plongeur (2).

4. Dispositif selon la revendication 3, caractérisé en ce que la soupape de neutralisation (24) débouche du côté admission dans la chambre (4).

5. Dispositif selon une des revendications 1 à 4, caractérisé en ce que l'accumulateur de pression (3) possède un boitier cylindrique avec une partie inférieure (15) ayant à une extrémité un orifice (16) débouchant dans la chambre (4) et à l'autre extrémité un couvercle de fermeture (17) pour fermer la partie inférieure (15), un accumulateur à piston (18) étant aménagé à coulisse dans la partie inférieure du boîtier (15) et divisant la cavité dans le boîtier en une chambre à liquide (19) et une chambre à gaz (20), et comportant un piston à soupape (21) aménagé à coulisse dans la chambre à liquide (19) pour ouvrir, respectivement pour fermer, l'orifice (16) dans le boîtier.

6. Dispositif selon la revendication 5, caractérisé en ce que le piston à soupape (21) a une embase tubulaire (25) ayant une surface de siège à l'extérieur coopérant avec une surface de siège dans l'orifice (16) pour séparer la chambre à liquide (19) de l'accumulateur de pression (3) contre la chambre (4), et ayant une surface de siège à l'intérieur coopérant avec une surface de siège du corps de soupape de la soupape de neutralisation (24) pour ajuster sans pression le piston plongeur (2).

7. Dispositif selon la revendication 6, caractérisé en ce qu'un ressort (22) est prévu pour pousser le piston à soupape (21) contre la surface de siège dans l'orifice (16) de l'accumulateur de pression (3).

8. Dispositif selon une des revendications 5 à 7, caractérisé en ce qu'un ressort (23) est prévu pour la pré-tension du piston accumulateur (18) contre la chambre à liquide (19).

9. Dispositif selon une des revendications 1 à 8, caractérisé en ce que le piston plongeur (2) est aménagé dans un porte-outil (1) et muni d'une aiguille indicatrice (9), et en ce que le porte-outil (1) est muni d'une échelle (10) pour ajuster le piston plongeur (2) à l'intérieur de la chambre (4).
